# EUROPÄISCHE PATENTSCHRIFT

(11) **EP 0 411 173 B1**
(45) Veröffentlichungstag und Bekanntmachung des Hinweises auf die Patenterteilung: **23.12.1992**
(21) Anmeldenummer: 89114122.8
(22) Anmeldetag: 31.07.1989
(51) Int. Cl.: F02M 25/08, F02D 41/22

(54) **Anordnung und Verfahren zur Fehlererkennung bei einem Tankentlüftungssystem**
Error-detecting arrangement and method for a fuel tank ventilation system
Disposition et procédé de détection d'erreurs dans un système de ventilation de réservoir à carburant

(43) Veröffentlichungstag der Anmeldung: 06.02.1991
(73) Patentinhaber: SIEMENS AKTIENGESELLSCHAFT, 80333 München (DE)
(72) Erfinder: Mader, Gerhard, Dipl.-Phys., D-8025 Unterhaching (DE); Meixner, Hans, Dipl.-Phys., D-8013 Haar (DE); Schreiber, Hans, Dipl.-Ing., D-8417 Lappersdorf (DE)

(56) Entgegenhaltungen:
- WO-A-90/11443
- FR-A- 2 621 081
- GB-A- 2 210 710
- US-A- 4 696 277

## Beschreibung

Die Erfindung bezieht sich auf eine Anordnung und ein Verfahren gemäß den Oberbegriffen der Patentansprüche 1 und 7.

Eine Anordnung und ein Verfahren dieser Art sind bekannt aus dem Dokument FR-A-2 621 081.
Dort ist ein Diagnoseverfahren und eine Einrichtung zur quantitativen Überprüfung von Stellgliedern bei der Regelung und/oder Steuerung von Betriebsparametern von Brennkraftmaschinen, nämlich des Leerlaufstellers und der Tankentlüftung sowie der zugeordneten Hardware-Ketten beschrieben. Dabei werden jeweils Mehr- oder Minderluftmengen über eine entsprechende Ansteuerung des Tankentlüftungsventils bzw. des Leerlaufstellers vorzugsweise gleichzeitig und gegenläufig zugeführt und die sich hierdurch ergebenden, jeweils möglichen Drehzahländerungen festgestellt und entsprechend ausgewertet.

Bei bekannten Tankentlüftungssystemen werden die im Kraftstofftank entstehenden Kraftstoffdämpfe in einem Aktivkohlefilter gespeichert und in zeitlichen Abständen nach Öffnen eines Entlüftungsventils dem Brennraum des Motors zugeführt.

Bei den bekannten Tankentlüftungssystemen können nun Fehler an den Verbindungsleitungen und dem Entlüftungsventil auftreten, ohne daß jeder Fehler sofort erkannt wird. Die Verbindungsleitungen können dabei verstopft oder undicht sein, das Entlüftungsventil kann nicht mehr öffnen oder schließen. Das hat zur Folge, daß bis zur zufälligen Entdeckung der Fehler, das Tankentlüftungssystem nicht richtig arbeitet und Kraftstoffdämpfe in die Atmosphäre entweichen.

Es ist daher eine Aufgabe der Erfindung ein Tankentlüftungssystem zu schaffen, bei welchem Fehler im System möglichst unverzüglich erkannt werden.

Diese Aufgabe wird durch die in den Ansprüchen 1 und 7 genannten Merkmale gelöst.

Weiterbildungen der Erfindung sind Gegenstand der Unteransprüche.

Nachfolgend wird die Erfindung anhand der Bezugszeichen/Begriffsliste und einer Figur näher erläutert.

Die Figur zeigt in schematischer Darstellung die Elemente des Tankentlüftungssystems. Die im Tank 1 entstehenden Kraftstoffdämpfe werden über eine Anschlußleitung 11 in den Aktivkohlefilter 2 geleitet. Aus dem Aktivkohlefilter 2 führt eine Verbindungsleitung 21 über ein Tankentlüftungsventil 3 zum Ansaugtrakt 51 der Brennkraftmaschine 5. Das Tankentlüftungsventil 3 ist durch ein Steuersignal SI elektrisch betätigbar und wird von dem Steuergerät 4 angesteuert. Zwischen Aktivkohlefilter 2 und Tankentlüftungsventil 3 sitzt ein Strömungssensor 7, der bei einer Gasströmung in der Verbindungsleitung 21 ein Strömungssignal SG an das Steuergerät 4 abgibt. Im Abgastrakt 52 sitzt eine Lambda-Sonde 521, die ein Sondensignal SL an das Steuergerät 4 liefert.

Nachfolgend wird das ordnungsgemaße Funktionieren der Tankentlüftung beschrieben. Der im Kraftstofftank 1 befindliche Kraftstoff 12 verdampft und wird über die Anschlußleitung 11 in den Filtereinsatz 23 des Aktivkohlefilters 2 geleitet. Der Filtereinsatz 23 hat eine begrenzte Aufnahmekapazität und muß daher in gewissen zeitlichen Abständen mit Spülluft 6 entleert werden. Dazu wird das Tankentlüftungsventil 3 durch das Steuergerät 4 geöffnet. Der im Ansaugtrakt 51 der Brennkraftmaschine 5 herrschende Unterdruck setzt sich über die Verbindungsleitung 21, das Tankentlüftungsventil 3 und ein Überdruckventil 211 in den Aktivkohlefilter 2 fort. Der im Aktivkohlefilter 2 herrschende Unterdruck bewirkt, daß Spülluft 6 über die Lufteintrittsöffnung 22 in den Aktivkohlefilter 2 gelangt und den Filtereinsatz 23 durchströmt. Dabei werden die im Filtereinsatz 23 gebundenen Kraftstoffdämpfe abgegeben und gelangen bis in den Ansaugtrakt 51 der Brennkraftmaschine 5. Der Strömungssensor 7 detektiert, ob Gas aus dem Aktivkohlefilter 2 ausströmt. Das Überdruckventil 211 verhindert dabei, daß die im dynamischen Betrieb der Brennkraftmaschine 5 auftretenden Drucküberhöhungen im Ansaugtrakt 51 - dem Fachmann als Pulsationen bzw. Resonanzen bekannt - bis in den Aktivkohlefilter 2 gelangen.

Für den Fall, daß die Anschlußleitung 11 undicht ist, gelangen an der undichten Stelle Kraftstoffdämpfe in die Außenluft. Ist die Anschlußleitung 11 hingegen verstopft, so gelangen die Kraftstoffdämpfe durch das Überdruckventil 13 des Kraftstofftanks 1 an die Außenluft. Bei einer Störung in oder an der Anschlußleitung 11 gelangt somit kein Kraftstoffdampf in den Aktivkohlefilter 2. Wird nun durch Betätigung des Tankentlüftungsventils 3 der Aktivkohlefilter 2 gespült, so enthält die dem Ansaugtrakt 51 zugeführte Luft keine Kraftstoffanteile. Bei normalem Funktionieren der Tankentlüftung würden aber Kraftstoffanteile dem Motor zugeführt werden, was sich in einem Ändern des von der Lambda-Sonde 521 an das Steuergerät 4 gelieferten Sondensignals SL bemerkbar machen würde. Den vorliegenden Fehlerfall erkennt daher das Steuergerät 4 daran, daß bei geöffnetem Tankentlüftungsventil 3 keine Änderung der von der Lambda-Sonde 521 gelieferten Werte erfolgt. Es kann dabei der Fall auftreten, daß nach Betätigung des Tankentlüftungsventils 3 das dem Ansaugtrakt 51 zugeführte Gemisch zufällig exakt die gleiche Verteilung von Luft und Kraftstoffanteilen besitzt, wie das von einer hier nicht gezeigten Gemischbildungseinrichtung an die Brennkraftmaschine gelieferte Gemisch. Es wird sich dann zwar im ersten Moment keine Änderung der Sondensignale ergeben, aber mit fortgesetzter Spülung des Filtereinsatzes 23 verändert sich das Verhältnis zwischen Luft und Kraftstoffanteilen, was sich dann in einer Änderung der Sondensignale bemerkbar macht.

Wenn das Teilstück 212 der Verbindungsleitung 21 zwischen Aktivkohlefilter 2 und Tankentlüftungsventil 3 verstopft oder undicht ist, wirkt kein Unterdruck mehr am Aktivkohlefilter 2. Der Strömungssensor 7 detektiert daher keine Strömung mehr. Das Steuergerät 4 erkennt an der logischen Verknüpfung "Tankentlüftungsventil 3 geöffnet - Strömungssensor 7 liefert kein Signal", daß ein Fehler vorliegt.

Am Tankentlüftungsventil 3 können zwei Arten von Defekten auftreten: Das Tankentlüftungsventil 3 öffnet nicht - Fehler (A) - oder schließt nicht - Fehler (B).

Bei Nichtöffnen des Tankentlüftungsventils 3 detektiert der Strömungssensor 7 keinen Luftstrom. Aus der logischen Verknüpfung "Tankentlüftungsventil 3 geöffnet - kein Strömungssignal von Strömungssensor 7" wird ein Fehler erkannt. Bei Nichtschließen des Tankentlüftungsventils 3 wird aus der logischen Verknüpfung "Tankentlüftungsventil geschlossen -Strömungssensor 7 gibt Signal ab" - ein Fehler erkannt.

Bei einem Fehler im Teilstück 213 der Verbindungsleitung 21 zwischen Ventil 3 und Ansaugtrakt 51 verhält es sich wie bei einem Fehler im Teil 212 der Verbindungsleitung 21. Auch hier erkennt das Steuergerät 4 aus der logischen Verknüpfung "Tankentlüftungsventil geöffnet - Strömungssensor 7 liefert kein Strömungssignal", daß ein Fehler vorliegt.

Hinsichtlich des technischen Aufwandes bietet sich an, als Strömungssensor 7 einen thermischen Massenstromsensor zu verwenden. Aufgrund des Selbstregelungseffektes bei keramischen Kaltleitern und des damit verbundenen geringen schaltungstechnischen Aufwandes wird als Strömungssensor 7 vorzugsweise ein keramischer Kaltleiter eingesetzt.

### Bezugszeichenliste / Begriffsliste

- SL: Sondensignal
- SG: Strömungssignal
- SI: Steuersignal
- 1: Kraftstofftank
- 11: Anschlußleitung
- 12: Kraftstoff
- 13: Überdruckventil
- 2: Aktivkohlefilter
- 21: Verbindungsleitung
- 211: Überdruckventil
- 212: Teilstück
- 213: Teilstück
- 22: Lufteintrittsöffnung
- 23: Filtereinsatz
- 3: Tankentlüftungsventil
- 4: Steuergerät
- 5: Brennkraftmaschine
- 51: Ansaugtrakt
- 52: Auspuffssystem
- 521: Lambda-Sonde
- 6: Spülluft
- 7: Strömungssensor

## Patentansprüche

1. Anordnung zur Fehlererkennung bei einem Tankentlüftungssystem mit einem Kraftstofftank (1), einem Aktivkohlefilter (2), einem Steuergerät (4), einer Lambdasonde (521), die ein Sondensignal (SL) an das Steuergerät (4) abgibt, mit einem Tankentlüftungsventil (3), das durch ein Steuersignal (SI) vom Steuergerät (4) betätigbar ist, wobei
- der Aktivkohlefilter (2) einerseits mit dem Kraftstofftank (1) und andererseits über eine durch das Tankentlüftungsventil (3) sperrbare Verbindungsleitung (21) mit dem Ansaugtrakt einer Brennkraftmaschine (5) verbunden ist,
**dadurch gekennzeichnet,**
- daß in der Verbindungsleitung (21) zwischen Aktivkohlefilter (2) und Tankentlüftungsventil (3) ein Strömungssensor (7) angeordnet ist, der bei einer Gasströmung ein Strömungssignal (SG) an das Steuergerät (4) abgibt,
- daß der Strömungssensor (7) ein Thermistor ist und
- daß Mittel zum Vergleich des Strömungssignals (SG) oder des Sondensignals (SL) einerseits und dem Steuersignal (SI) andererseits vorgesehen sind, die bei unplausiblem Verlauf dieser Signale ein Fehlersignal abgeben.

2. Anordnung zur Fehlererkennung nach Anspruch 1,
**dadurch gekennzeichnet,** daß
- der Thermistor ein keramischer Kaltleiter ist.

3. Anordnung zur Fehlererkennung nach Anspruch 1,
**dadurch gekennzeichnet,** daß
- die Anschlußdrähte des Strömungssensors (7) aus einer Eisen-Nickellegierung bestehen.

4. Anordnung zur Fehlererkennung nach Anspruch 1,
**dadurch gekennzeichnet,** daß
- dem Thermistor ein Vorwiderstand in Reihe geschaltet ist.

5. Anordnung zur Fehlererkennung nach Anspruch 4,
**dadurch gekennzeichnet,** daß
- der Vorwiderstnd nicht der Gasströmung ausgesetzt ist.

6. Anordnung zur Fehlererkennung nach Anspruch 4,
**dadurch gekennzeichnet,** daß
- der Vorwiderstand ein nicht linearer Widerstand ist, dessen Kennlinie die Abhängigkeit des Strömungssignals (SG) von der Umgebungstemperatur kompensiert.

7. Verfahren zur Fehlererkennung bei einem Tankentlüftungssystem mit einem Kraftstofftank (1), einem Aktivkohlefilter (2), einem Steuergerät (4), einer Lambdasonde (521), die ein Sondensignal (SL) an das Steuergerät (4) abgibt, mit einem Tankentlüftungsventil, das durch ein Steuersignal (SI) vom Steuergerät (4) betätigbar ist, wobei der Aktivkohlefilter (2) einerseits mit dem Kraftstofftank (1) und andererseits über eine durch das Tankentlüftungsventil (3) sperrbare Verbindungsleitung (21) mit dem Ansaugtrakt (51) einer Brennkraftmaschine (5) in Verbindung steht, **dadurch gekennzeichnet,** daß ein in der Verbindungsleitung (21) zwischen Aktivkohlefilter (2) und Tankentlüftungsventil (3) angeordneter Strömungssensor (7) bei einer Gasströmung ein Strömungssignal (SG) an das Steuergerät abgibt, und daß als Strömungssensor (7) ein Thermistor verwendet wird und das Strömungssignal (SG) oder das Sondensignal (SL) mit dem Steuersignal (SI) verglichen wird und bei unplausiblem Verlauf dieser Signale ein Fehlersignal abgegeben wird.

8. Verfahren zur Fehlererkennung nach Anspruch 7,
**dadurch gekennzeichnet,** daß
- bei erkanntem Fehler das Fehlersignal gespeichert wird.

9. Verfahren zur Fehlererkennung nach Anspruch 7,
**dadurch gekennzeichnet,** daß
- ein Fehlersignal dann abgegeben wird, wenn das Steuergerät (4) ein Steuersignal (SI) zum Öffnen des Entlüftungsventils (3) abgibt, aber vom Strömungssensor (7) kein Strömungssignal (SG) empfängt.

10. Verfahren zur Fehlererkennung nach Anspruch 7,
**dadurch gekennzeichnet,** daß ein
- Fehlersignal dann abgegeben wird, wenn das Steuergerät (4) ein Steuersignal (SI) zum Schließen des Entlüftungsventils (3) abgibt, aber vom Strömungssensor (7) ein Strömungssignal (SG) empfängt.

11. Verfahren zur Fehlererkennung nach Anspruch 7,
**dadurch gekennzeichnet,** daß
- ein Fehlersignal dann abgegeben wird, wenn das Steuergerät (4) ein Steuersignal (SI) zum Öffnen des Entlüftungsventils (3) abgibt, aber von der Lambda-Sonde (521) kein geändertes Sondensignal (SL) geliefert wird.

## Claims

1. Arrangement for the detection of faults in a tank ventilation system having a fuel tank (1), an activated carbon filter (2), a control device (4), a lambda probe (521) which outputs a probe signal (SL) to the control device (4), having a tank ventilation valve (3) which can be activated by the control device (4) by means of a control signal (SI),
- the activated carbon filter (2) being connected on the one hand to the fuel tank (1) and on the other hand to the intake section of an internal combustion engine (5) via a connection line (21) which can be blocked by the tank ventilation valve (3), characterised
- in that a flow sensor (7) is arranged in the connection line (21) between the activated carbon filter (2) and tank ventilation valve (3), which sensor outputs a flow signal (SG) to the control device (4) when there is a flow of gas,
- in that the flow sensor (7) is a thermistor and
- in that means for comparing the flow signal (SG) or the probe signal (SL) on the one hand and the control signal (SI) on the other hand are provided, which means output an error signal in the case of an implausable characteristic of these signals.

2. Arrangement for the detection of faults according to Claim 1, characterised in that
- the thermistor is a ceramic PTC resistor.

3. Arrangement for the detection of faults according to Claim 1, characterised in that
- the connection wires of the flow sensor (7) are composed of an iron-nickel alloy.

4. Arrangement for the detection of faults according to Claim 1, characterised in that
- a drop resistor is connected in series with the thermistor.

5. Arrangement for the detection of faults according to Claim 4, characterised in that
- the drop resistor is not subjected to the gas flow.

6. Arrangement for the detection of faults according to Claim 4, characterised in that
- the drop resistor is a non-linear resistor whose characteristic curve compensates the dependence of the flow signal (SG) on the ambient temperature.

7. Method for the detection of faults in a tank ventilation system having a fuel tank (1), an activated carbon filter (2), a control device (4), a lambda probe (521) having outputs a probe signal (SL) to the control device (4), having a tank ventilation valve which can be activated by the control device (4) by means of a control signal, the activated carbon filter (2) being connected on the one hand to the fuel tank (1) and on the other hand to the intake section (51) of an internal combustion engine (5) via a connection line 21) which can be blocked by the tank ventilation valve (3), characterised in that a flow sensor (7) arranged in the connection line (21) between the activated carbon filter (2) and the tank ventilation valve (3) outputs a flow signal (SG) to the control device when there is a flow of gas, and in that a thermistor is used as the flow sensor (7) and the flow signal (SG) or the probe signal (SL) is compared with the control signal (SI) and an error signal is output in the case of an implausible characteristic of these signals.

8. Method for the detection of faults according to Claim 7, characterised in that
- the error signal is stored when a fault is detected.

9. Method for the detection of faults according to Claim 7, characterised in that
- an error signal is output whenever the control device (4) outputs a control signal (SI) in order to open the ventilation valve (3) but does not receive a flow signal (SG) from the flow sensor (7).

10. Method for the detection of faults according to Claim 7, characterised in that
- an error signal is output whenever the control device (4) outputs a control signal (SI) in order to close the ventilation valve (3) but does not receive a flow signal (SG) from the flow sensor (7).

11. Method for the detection of faults according to Claim 7, characterised in that
- an error signal is output whenever the control device (4) outputs a control signal (SI) in order to open the ventilation valve (3) but a changed probe signal (SL) is not supplied by the lambda probe (521).

## Revendications

1. Dispositif pour détecter un défaut dans un système de désaération d'un réservoir comportant un réservoir de carburant (1), un filtre à charbon actif (2), un appareil de commande (4), une sonde de lambda (521), qui envoie un signal (SL) à l'appareil de commande (4), une soupape (3) de désaération du réservoir, qui peut être actionnée par un signal de commande (SI) délivré par l'appareil de commande (4), et dans lequel
- le filtre à charbon actif (2) est raccordé d'une part au réservoir de carburant (1) et d'autre part, par l'intermédiaire de la canalisation de raccordement (21), qui peut être bloquée par une soupape (3) de désaération du réservoir, à la tubulure d'aspiration d'un moteur à combustion interne (5),
caractérisé par le fait
- que dans la canalisation de raccordement (21), entre le filtre à charbon actif (2) et la soupape (3) de désaération du réservoir, est disposé un capteur d'écoulement (7), qui, dans le cas d'un écoulement de gaz, envoie un signal d'écoulement (SG) à l'appareil de commande (4),
- que le capteur d'écoulement (7) est une thermistance, et
- qu'il est prévu des moyens pour comparer le signal d'écoulement (SG) ou le signal (SL) de la sonde d'une part et le signal de commande (SI) d'autre part et qui, dans le cas d'une variation non plausible de ces signaux, délivrent un signal de défaut.

2. Dispositif d'identification de défauts suivant la revendication 1, caractérisé par le fait que
- la thermistance est un conducteur céramique à froid.

3. Dispositif d'identification de défauts suivant la revendication 1, caractérisé par le fait que
- les fils de raccordement du capteur d'écoulement (7) sont réalisés en un alliage fer-nickel.

4. Dispositif d'identification de défauts suivant la revendication 1, caractérisé par le fait que
- une résistancce additionnelle est branchée en série avec la thermistance.

5. Dispositif d'identification de défauts suivant la revendication 4, caractérisé par le fait que
- la résistance additionnelle n'est pas soumise au courant de gaz.

6. Dispositif d'identification de défauts suivant la revendication 4, caractérisé par le fait que
- la résistance additionnelle est une résistance non linéaire, dont la courbe caractéristique compense la dépendance du signal d'écoulement (SG) vis-à-vis de la température ambiante.

7. Procédé d'identification de défaut dans un système de remplissage de réservoir comportant un réservoir de carburant (1), un filtre à charbon actif (2), un appareil de commande (4), une sonde de lambda (521), qui envoie un signal (SL) à l'appareil de commande (4), une soupape de désaération du réservoir, qui peut être actionnée par un signal de commande (SI) délivré par l'appareil de commande (4), et dans lequel le filtre à charbon actif (2) est raccordé d'une part au réservoir de carburant (1) et d'autre part, par l'intermédiaire de la canalisation de raccordement (21), qui peut être bloquée par une soupape (3) de désaération du réservoir, à l'embout d'aspiration (51) d'un moteur à combustion interne (5), caractérisé par le fait
qu'un capteur d'écoulement (7), disposé dans la canalisation de raccordement ( 21), entre le filtre à charbon actif (2) et la soupape (3) de désaération du réservoir, envoie un signal d'écoulement (SG) à l'appareil de commande dans le cas d'un courant de gaz, et qu'on utilise comme capteur d'écoulement (Z) une thermistance et que le signal d'écoulement (SG) ou le signal (SL) de la sonde est comparé au signal de commande SI et que, dans le cas d'une allure non plausible de ces signaux, un signal de défaut est délivré.

8. Procédé d'identification de défaut suivant la revendication 7, caractérisé par le fait que
- dans le cas de l'identification d'un défaut, le signal de défaut est mémorisé.

9. Procédé d'identification de défaut suivant la revendication 7, caractérisé par le fait
- qu'un signal de défaut est délivré lorsque l'appareil de commande (4) délivre un signal de commande (SI) pour ouvrir la soupape de désaération (3), mais ne reçoit aucun signal d'écoulement (SG) de la part du capteur d'écoulement (7).

10. Procédé d'identification de défaut suivant la revendication 7, caractérisé par le fait que
- un signal de défaut est délivré lorsque l'appareil de commande (4) délivre un signal de commande (SI) pour fermer la soupape de désaération (3), mais reçoit un signal d'écoulement (SG) de la part du capteur d'écoulement (7).

11. Procédé d'identification de défaut suivant la revendication 7, caractérisé par le fait que
- un signal de défaut est délivré lorsque l'appareil de commande (4) délivre un signal de commande (SI) pour ouvrir la soupape de désaération (3), mais qu'aucun signal modifié (SL) n'est délivré par la sonde de lambda (521).
